# EUROPÄISCHE PATENTSCHRIFT

(11) **EP 2 896 436 B1**
(45) Veröffentlichungstag und Bekanntmachung des Hinweises auf die Patenterteilung: **14.09.2016**
(21) Anmeldenummer: 14192986.9
(22) Anmeldetag: 13.11.2014
(51) Int. Cl.: A63B 29/02, A62B 35/04, A62B 35/00

(54) **Klettersteigausrüstung mit Einbindeabschnitt**
Fixed rope climbing route equipment with coupling section
Équipement de via ferrata doté d'une section de connexion

(30) Priorität: 08.01.2014 DE 102014200154
(43) Veröffentlichungstag der Anmeldung: 22.07.2015
(73) Patentinhaber: Oberalp Spa, 39100 Bozen (IT)
(72) Erfinder: Resch, Egon, 39050 Tiers (IT)
(74) Vertreter: Weickmann & Weickmann PartmbB

(56) Entgegenhaltungen:
- WO-A1-01/26738
- WO-A1-2008/069380
- CN-U- 202 283 394
- DE-U1-202008 015 783
- FR-A1- 2 513 717
- FR-A1- 2 565 112
- US-A1- 2006 169 534

## Beschreibung

Die vorliegende Erfindung betrifft eine Klettersteigausrüstung mit den Merkmalen des Oberbegriffs des Anspruchs 1, welche Merkmalen sind aus dem Dokument US-A-2006/0169534 bekannt.

Eine Klettersteigausrüstung dieser Art ist beispielsweise aus der EP 2 409 733 A1 bekannt, die ein Klettersteigset in Y-Bauweise mit zwei jeweils an einem Sicherungsband gehaltenen Karabinern und einer gemeinsamen Einbindeschlaufe offenbart. Die Sicherungsbänder können durch eine Aufrollanordnung während der Benutzung auf eine minimale Länge verkürzt sein, um eine einfache Handhabung der Ausrüstung zu ermöglichen. Ferner weist das bekannte Klettersteigset einen Bandfalldämpfer auf, der zwischen der Einbindeschlaufe und der Verzweigung der Sicherungsmittel angeordnet ist.

Die Einbindeschlaufe des bekannten Klettersteigsets muss ausreichende Größe aufweisen, um ein Einbinden des Klettersteigsets am Klettergurt mit der gewünschten Technik, beispielsweise mittels eines Ankerstichknotens, zu ermöglichen, sodass insbesondere die Schlaufe ausreichende Größe aufweisen muss, um die Karabiner und den Bandfalldämpfer durch diese hindurchzuführen. Dies führt jedoch im praktischen Gebrauch des Klettersteigsets dazu, dass Teile der Einbindeschlaufe oder/und der vergleichsweise schwere Bandfalldämpfer im Bereich der Oberschenkel des Sportkletterers als störend empfunden werden können und insbesondere bei Entlastung des Klettersteigsets beim Gehen am Berg recht weit vom Klettergurt nach unten herabhängen.

Vor diesem Hintergrund ist es Aufgabe der vorliegenden Erfindung, eine Klettersteigausrüstung bereitzustellen, welche im Bereich des Einbindeabschnitts eine kompaktere Bauweise ausweist, jedoch gleichzeitig eine komfortable Handhabung des Einbindeabschnitts beim Einbinden am Klettergurt gewährleistet.

Erfindungsgemäß wird diese Aufgabe gelöst durch eine Klettersteigausrüstung mit den Merkmalen des Anspruchs 1.

Nach einem wichtigen Merkmal der vorliegenden Erfindung weist die Klettersteigausrüstung an ihrem Einbindeabschnitt einen Expansionsabschnitt auf, der in Zugrichtung durch den Sportkletterer elastisch dehnbar ist. Während der normalen Benutzung des Klettersteigsets und der Fortbewegung am Klettersteig ist somit der Einbindeabschnitt komprimiert und insgesamt von kompakter Größe, sodass er nicht störend beziehungsweise zu weit vom Klettergurt nach unten hängt und ein gegebenenfalls noch an dem Ende des Einbindeabschnitts angeordneter Bandfalldämpfer oder dergleichen ist nicht in störender Weise im Bereich der Oberschenkel des Benutzers angeordnet. Gleichzeitig lässt sich der Expansionsabschnitt beim Einbinden in den Klettergurt manuell expandieren, sodass der Einbindeabschnitt dann ausreichende Größe aufweist, um ein komfortables Einbinden, beispielsweise mittels Ankerstichknotens, zu erlauben. Ferner umfasst der Einbindeabschnitt der erfindungsgemäßen Klettersteigausrüstung einen Umlenkabschnitt, dessen Elastizität in Zugrichtung kleiner ist als die des Expansionsabschnitts, sodass der Umlenkabschnitt grundsätzlich manuell nicht expandiert oder komprimiert werden kann. Ein solcher Umlenkabschnitt kann dafür eine gut definierte oder glatte Formgebung aufweisen und somit vorteilhaft als Angriffspunkt oder Bedienabschnitt beim Einbinden dienen. Beispielsweise kann der Sportkletterer den Umlenkabschnitt aufgrund seiner definierten Schlaufen- oder Hakenform leicht ergreifen, um den Expansionsabschnitt zur Durchführung des Einbindevorgangs zu expandieren.

Wie bereits erwähnt, ist die Elastizität des Expansionsabschnitts derart gewählt, dass sich der Expansionsabschnitt durch manuelle Zugbetätigung durch den Sportkletterer expandieren lässt, um ein komfortables Einbinden zu erlauben, jedoch nicht durch das Eigengewicht der Klettersteigausrüstung expandiert wird, sodass sich der Einbindeabschnitt während des normalen Gebrauchs der Klettersteigausrüstung bei Fortbewegung am Klettersteig in der komprimierten Stellung hält und nicht expandiert. Vorzugsweise lässt sich der Expansionsabschnitt durch die manuelle Zugbetätigung durch den Sportkletterer um mindestens 20 Prozent besonders bevorzugt um mindestens 80 Prozent, expandieren. Solche Expansionswerte sind insbesondere von Vorteil für ein Einbinden des Einbindeabschnitts mittels Ankerstichknoten.

Der Expansionsabschnitt kann als gerafftes Band- oder Seilmaterial ausgebildet sein oder/und ein Elastomermaterial enthalten. Solche Bänder beziehungsweise Seile können einerseits Elastizität zur manuellen Längenänderung und andererseits ausreichend Zugfestigkeit bei Erreichen einer vorbestimmten Maximallänge aufweisen. Insbesondere kann das geraffte Band- oder Seilmaterial einen in das Band- oder Seilmaterial integrierten oder das Band- oder Seilmaterial umhüllenden Gummizug umfassen, welcher das Band- oder Seilmaterial selbsttätig in die geraffte, komprimierte Stellung bringt. Alternativ kann der Expansionsabschnitt aus einer Mischung aus Elastomeren und zugfesten Materialien aufgebaut sein, beispielsweise aus einer Mischung aus Elastomerfasern und zugfesten Fasern gebildet sein. Vorzugsweise ist der Expansionsabschnitt ein Textilband oder ein Textilseil.

Der Umlenkabschnitt kann als Band- oder Seilmaterial, insbesondere als glattes, ungerafftes Band- oder Seilmaterial ausgebildet sein, wie es an sich im Stand der Technik für Band- oder Seilschlingen im Bereich des alpinen Sportkletterns bekannt ist. Insbesondere wird an ein Textilband oder ein Textilseil gedacht, welches ausreichende Zugfestigkeit mit geringem Gewicht verbindet. Besonders vorteilhaft ist der gesamte Einbindeabschnitt durch ein durchgehendes Textilband oder Textilseil gebildet, welches im Bereich des Expansionsabschnitts gerafft ist und gegebenenfalls durch ein Elastomermaterial (Gummizug) in der gerafften Stellung gehalten wird, und welches im Bereich des Umlenkabschnitts ungerafft beziehungsweise glatt ist.

Es wird bevorzugt, dass der Einbindeabschnitt als U-förmige oder V-förmige Schlaufe ausgebildet ist, wobei die Schenkelabschnitte der U-/V-Form den Expansionsabschnitt aufweisen und ein Bogen- oder Spitzenabschnitt der U-/V-Form den Umlenkabschnitt aufweist. Der Einbindeabschnitt lässt sich dann durch

Ziehen an dem Bogen- oder Spitzenabschnitt expandieren, wobei der Umlenkabschnitt in jeder Phase der Expansion in einer dem Sportkletterer zugewandten Position verbleiben kann.

Ferner wird bevorzugt, dass der Umlenkabschnitt selbsttragend ist, das heißt ausreichend Steifigkeit aufweist, sodass er für den Benutzers eine leicht zu ergreifende Bogen- oder Spitzenform hat, auch wenn der Einbindeabschnitt unbelastet ist (zum Beispiel vor dem Einbindevorgang). Dies erleichtert ebenfalls die Handhabung der Klettersteigausrüstung.

In einer weiteren bevorzugten Ausführungsform der Erfindung ist vorgesehen, dass die Klettersteigausrüstung in Y-Bauweise mit einem Stammabschnitt und zwei davon abzweigenden Astabschnitten ausgebildet ist, wobei jeder Astabschnitt ein längliches, flexibles Sicherungsmittel umfasst und an seinem freien Ende ein Kopplungselement zur lösbaren Kopplung mit einem Klettersteig-Sicherungselement aufweist, und wobei der Stammabschnitt den Einbindeabschnitt aufweist. Eine Klettersteigausrüstung in Y-Bauweise hat den Vorteil, dass beim Wechseln des Klettersteig-Sicherungselements, das heißt insbesondere beim Übergang von einem Seilabschnitt des Klettersteigs zum nächsten Seilabschnitt des Klettersteigs, stets eines der beiden Kopplungselemente am Klettersteig gesichert bleiben kann, während das andere Kopplungselement das Klettersteig-Sicherungselement wechselt.

In einer weiteren bevorzugten Ausführungsform der Erfindung ist ferner eine Falldämpfungseinrichtung vorgesehen, welche in einem Normalzustand einen Abschnitt der Verbindungsanordnung in einem kontrahierten Zustand hält und erst in einem vorbestimmten Fallbelastungszustand der Klettersteigausrüstung den Abschnitt der Verbindungsanordnung unter Absorption von Energie expandiert. Die Falldämpfungseinrichtung kann im Falle eines Sturzes die auf den Kletterer wirkende Stoßkraft abdämpfen, indem ein vorbestimmter Bremsweg bereitgestellt wird. Außerdem wird durch die Kombination des expandierbaren Einbindeabschnitts mit einer Falldämpfungseinrichtung der zusätzliche Effekt erzielt, dass auch die Falldämpfungseinrichtung, welche ein relativ massives beziehungsweise schweres Bauteil darstellen kann, nicht störend im Bereich der Oberschenkel des Kletterers angeordnet ist, wenn sich der Kletterer am Klettersteig fortbewegt. Im Falle der Verwendung einer Falldämpfungseinrichtung wird insbesondere daran gedacht, dass sich der Einbindeabschnitt als Schlaufe ausgehend von der Falldämpfungseinrichtung erstreckt, wobei die Schlaufe gebildet ist aus zwei Expansionsabschnitten, welche jeweils mit einem Ende mit der Falldämpfungseinrichtung verbunden sind und deren andere Enden miteinander durch den Umlenkabschnitt verbunden sind. Es ergibt sich auf diese Weise eine konstruktiv einfache und sichere Gestaltung des Einbindeabschnitts und ein definiertes Expansionsverhalten.

Die Erfindung wird nachfolgend anhand eines bevorzugten Ausführungsbeispiels unter Bezugnahme auf die Zeichnung näher erläutert. Figur 1 zeigt ein Klettersteigset gemäß dem Ausführungsbeispiel.

Das Klettersteigset des Ausführungsbeispiels umfasst zwei Kopplungselemente in Form von Karabinern 10, 12, an denen jeweils ein Sicherungsmittel 14, 16 befestigt ist. Die Karabiner 10, 12 und die Sicherungsmittel 14, 16 bilden zwei Äste einer Y-förmigen Bauart des Klettersteigsets, wobei ein erster Ast das erste Sicherungsmittel 14 aufweist und an seinem freien Ende den ersten Karabiner 10 trägt und ein zweiter Ast das zweite Sicherungsmittel 16 aufweist und an seinem freien Ende den zweiten Karabiner 12 trägt. Die Äste der Y-Form verzweigen von einem gemeinsamen Stammabschnitt 18 aus, welcher einen Einbindeabschnitt 20 aufweist, der hier als Schlaufe ausgebildet ist und im Folgenden noch näher zu beschreiben ist.

Die Sicherungsmittel 14, 16 können als Bandmaterial mit ausreichender Zugfestigkeit ausgebildet sein und können einen gerafften Abschnitt 22 aufweisen, in welchem das Sicherungsmittel 14 beziehungsweise 16 wellenförmig oder zick-zack-förmig gerafft ist, um die Länge des Sicherungsmittel 14, 16 in deren Verlaufsrichtung zu verkürzen, jedoch bei Bedarf eine Expansion der Länge des Zugmittels 14, 16 zu erlauben, um ausreichend Bewegungsfreiheit des Kletterers am Klettersteig zu ermöglichen und gleichzeitig eine einfache Handhabung des Klettersteigsets zu gewährleisten. Der geraffte Abschnitt 22 ist vorzugsweise durch einen Gummizug oder einen Gummischlauch in die geraffte, komprimierte Stellung vorgespannt. Alternativ kann das Sicherungsmittel 14, 16 ein glattes beziehungsweise im Wesentliches nicht expandierbares Band- oder Seilmaterial sein.

Der Einbindeabschnitt 20 umfasst erfindungsgemäß einen Expansionsabschnitt 24 und einen Umlenkabschnitt 26. Der Expansionsabschnitt 24 lässt sich durch Muskelkraft des Benutzers manuell expandieren, vorzugsweise auf mindestens die doppelte Länge verlängern. Im Ausführungsbeispiel ist der Expansionsabschnitt 24 durch ein gerafftes Bandmaterial gebildet, welches wellenförmig oder zick-zack-förmig gerafft ist und vorteilhaft durch einen integrierten Gummizug oder einen das Bandmaterial in sich aufnehmenden Gummischlauch in die komprimierte, geraffte Stellung vorgespannt ist. Alternative Varianten der Ausgestaltung des Expansionsabschnitts sind denkbar, wobei jedoch gewährleistet sein sollte, dass der Expansionsabschnitt 24 einerseits durch manuelle Zugbetätigung dehnbar ist (und zwar deutlich weiter dehnbar ist, als es die natürlich Eigenelastizität von Textilbändern im Bereich des Klettersports zulassen würde), andererseits jedoch bei Erreichen einer vorbestimmten Maximallänge im Wesentlichen keine weitere Dehnung zulässt und die für Sicherungsmittel im Bereich des Sportkletterns bekannten und standardisierten Festigkeitsanforderungen erfüllt.

Zu erkennen ist in der Zeichnung, dass der Umlenkabschnitt 26 an einem dem Kletterer zugewandten beziehungsweise den Karabinern 10, 12 abgewandten Abschnitt des Einbindeabschnitts 20 (in der Zeichnung an einem unteren Abschnitt des Einbindeabschnitts 20) vorgesehen ist, während der Expansionsabschnitt 24 an einem dem Kletterer abgewandten beziehungsweise den Karabinern 10, 12 zugewandten Abschnitt des Einbindeabschnitts (in der Zeichnung an einem oberen Abschnitt des Einbindeabschnitts) vorgesehen ist. Insbesondere ist die Schlaufe im bevorzugten Ausführungsbeispiel derart gestaltet, dass sich von dem Stammabschnitt 18 aus ein erster Expansionsabschnitt 24-1 und ein zweiter Expansionsabschnitt 24-2 erstrecken, und zwar vorzugsweise jeweils um etwa ein Sechstel bis ein Drittel des Schlaufenumfangs, zum Beispiel um jeweils etwa ein Viertel des Schlaufenumfangs. Die von dem Stammabschnitt 18 abgewandten Enden der Expansionsabschnitte 24-1 und 24-2 sind miteinander durch den Umlenkabschnitt 26 verbunden, der dann dementsprechend einen Umfangsabschnitt der Schlaufe zwischen ungefähr einem Drittel und ungefähr zwei Drittel, vorzugsweise von etwa der Hälfte des Schlaufenumfangs, beansprucht.

Zur Gewährleistung einer ausreichenden Sicherheit ist es besonders bevorzugt, wenn der Einbindeabschnitt 20 ein durchgehendes Bandmaterial aufweist, welches sowohl in geraffter Form den Expansionsabschnitt 24 als auch in glatter Form den Umlenkabschnitt 26 durchläuft. Im Bereich des Umlenkabschnitts kann das Bandmaterial gegebenenfalls zusätzlich versteift sein, beispielsweise durch eine Lackierung oder dergleichen, um die Handhabung weiter zu vereinfachen und eine definierte Form des Umlenkabschnitts 26 sicherzustellen. Im Prinzip könnte das Bandmaterial des Einbindeabschnitts auch ohne Unterbrechung in das Bandmaterial der Sicherungsmittel 14, 16 übergehen, sodass sich im Ergebnis ein einziges Band vom ersten Karabiner 10 über das erste Sicherungsmittel 14, den ersten Expansionsabschnitt 24-1, den Umlenkabschnitt 26, den zweiten Expansionsabschnitt 24-2 und das zweite Sicherungsmittel 16 zu dem zweiten Karabiner 12 erstreckt.

Ferner kann das Klettersteigset eine Dämpfungseinrichtung 30 umfassen, welche im Falle eines Sturzes und bei Einwirkung einer eine vorbestimmte Sturzkraft überschreitenden Kraft eine Verlängerung der Gesamtlänge des Klettersteigsets zwischen einem der Karabiner 10, 12 und dem Einbindeabschnitt 20 unter Absorption von Fallenergie bewirkt. Die Dämpfungseinrichtung 30 kann nach dem Vorbild eines an sich bekannten Bandfalldämpfers ausgestaltet sein, in welchem ein Band, das einerseits mit den Sicherungsmitteln 14, 16 und andererseits mit dem Einbindeabschnitt verbunden ist, mehrfach gefaltet ist und in der komprimierten, gefalteten Stellung gesichert ist, sodass es sich nur bei Einwirkung einer vorbestimmten Mindeststurzkraft expandiert. Im Ausführungsbeispiel ist die Dämpfungseinrichtung 30 am Stammabschnitt der Y-Bauform des Klettersteigsets angeordnet, sodass sich von der Dämpfungseinrichtung 30 aus der Einbindeabschnitt 20 zum Nutzer hin erstreckt und die Sicherungsmittel 14, 16 mit den Karabinern 10, 12 zum Klettersteig hin erstrecken. Prinzipiell könnte ein einziges Sicherungsband nicht nur beide Sicherungsmittel und den Einbindeabschnitt sondern auch die Dämpfungseinrichtung 30 durchlaufen.

Die Funktion des erfindungsgemäßen Klettersteigsets kann wie folgt zusammengefasst werden. Zum Einbinden in den Klettergurt kann der Nutzer den Einbindeabschnitt 20 am Umlenkabschnitt 26 ergreifen und durch manuelle Zugkraft expandieren, sodass sich die Größe der Schlaufe des Einbindeabschnitts 20 soweit vergrößert, dass ein bequemes Einbinden möglich ist. Insbesondere kann das Klettersteigset durch einen Ankerstichknoten am Klettergurt befestigt werden, indem der Einbindeabschnitt 20 durch eine Schlaufe des Klettergurts geführt wird und anschließend die Karabiner 10, 12, die Sicherungsmittel 14, 16 und gegebenenfalls die Dämpfungseinrichtung 30 durch die Schlaufe des Einbindeabschnitts hindurch gezogen werden. Nach dem Loslassen des Klettersteigsets zieht sich dann der Expansionsabschnitt 24 wieder zusammen und die Schlaufe verkleinert sich, sodass der Einbindeabschnitt 20 eine kompakte und das Klettern nicht behindernde Größe aufweist und die gegebenenfalls vorhandene Dämpfungseinrichtung 30 den Kletterer ebenfalls nicht behindert.

## Patentansprüche

1. Klettersteigausrüstung, welche von einem Sportkletterer mitzuführen ist, um den Sportkletterer an Sicherungselementen eines alpinen Klettersteigs zu sichern, umfassend:
einen Einbindeabschnitt (20) zur Befestigung der Klettersteigausrüstung an einem Klettergurt oder einem Bekleidungsstück des Sportkletterers,
ein Kopplungselement (10, 12) zur lösbaren Kopplung der Klettersteigausrüstung mit einem Klettersteig-Sicherungselement,
eine Verbindungsanordnung (14, 16, 30), welche den Einbindeabschnitt (20) und das Kopplungselement (10, 12) miteinander verbindet und welche ein längliches, flexibles Sicherungsmittel (14, 16), insbesondere Sicherungsband, aufweist,
wobei der Einbindeabschnitt (20) einen dem Sicherungsmittel (14, 16) zugewandten Expansionsabschnitt (24) und einen dem Sicherungsmittel (14, 16) abgewandten Umlenkabschnitt (26) aufweist,
wobei die Elastizität des Expansionsabschnitts (24) in Zugrichtung größer ist als die Elastizität des Umlenkabschnitts (26) in Zugrichtung,
**dadurch gekennzeichnet, dass** der Einbindeabschnitt (20) als Schlaufe ausgebildet ist, welche in Schlaufenumlaufrichtung mindestens einen Expansionsabschnitt (24) und mindestens einen Umlenkabschnitt (26) aufweist, so dass eine Expansion des Expansionsabschnitts (24) eine Vergrößerung der Schlaufe bewirkt.

2. Klettersteigausrüstung nach Anspruch 1, **dadurch gekennzeichnet, dass** die Elastizität des Expansionsabschnitt (24) derart gewählt ist, das sich der Expansionsabschnitt (24) durch manuelle Zugbetätigung durch den Sportkletterer um mindestens 20%, vorzugsweise mindestens 80%, expandieren lässt.

3. Klettersteigausrüstung nach Anspruch 1 oder Anspruch 2, **dadurch gekennzeichnet, dass** der Expansionsabschnitt (24) als gerafftes Band- oder Seilmaterial ausgebildet ist oder/und ein Elastomermaterial enthält.

4. Klettersteigausrüstung nach einem der vorhergehenden Ansprüche, **dadurch gekennzeichnet, dass** der Umlenkabschnitt (26) als (glattes) Band- oder Seilmaterial, insbesondere Textilband oder Textilseil, ausgebildet ist.

5. Klettersteigausrüstung nach einem der vorhergehenden Ansprüche, **dadurch gekennzeichnet, dass** der Einbindeabschnitt (20) als U-förmige oder V-förmige Schlaufe ausgebildet ist, wobei die Schenkelabschnitte (24-1, 24-2) der U-/V-Form den Expansionsabschnitt (24) aufweisen und ein Bogen- oder Spitzenabschnitt der U-/V-Form den Umlenkabschnitt (26) aufweist.

6. Klettersteigausrüstung nach einem der vorhergehenden Ansprüche, **dadurch gekennzeichnet, dass** der Umlenkabschnitt (26) selbsttragend ist.

7. Klettersteigausrüstung nach einem der vorhergehenden Ansprüche, **dadurch gekennzeichnet, dass** die Klettersteigausrüstung in Y-Bauweise mit einem Stammabschnitt (18) und zwei davon abzweigenden Astabschnitten (14, 16) ausgebildet ist, wobei jeder Astabschnitt ein längliches, flexibles Sicherungsmittel (14, 16) umfasst und an seinem freien Ende ein Kopplungselement (10, 12) zur lösbaren Kopplung mit einem Klettersteig-Sicherungselement aufweist, und wobei der Stammabschnitt (18) den Einbindeabschnitt (20) aufweist.

8. Klettersteigausrüstung nach einem der vorhergehenden Ansprüche, ferner **gekennzeichnet durch** eine Falldämpfungseinrichtung (30), welche in einem Normalzustand einen Abschnitt der Verbindungsanordnung in einem kontrahierten Zustand hält und erst in einem vorbestimmten Fallbelastungszustand der Klettersteigausrüstung den Abschnitt der Verbindungsanordnung unter Absorption von Energie expandiert.

9. Klettersteigausrüstung nach Anspruch 8, **dadurch gekennzeichnet, dass** sich der Einbindeabschnitt (20) als Schlaufe ausgehend von der Falldämpfungseinrichtung (30) erstreckt, wobei die Schlaufe gebildet ist aus zwei Expansionsabschnitten (24-1, 24-2), welche jeweils mit einem Ende mit der Falldämpfungseinrichtung (30) verbunden sind und deren andere Enden miteinander durch den Umlenkabschnitt (26) verbunden sind.

## Claims

1. Via ferrata equipment to be carried along by a sports climber to belay the sports climber at securing elements of an alpine via ferrata, comprising:
an integration portion (20) for fastening the via ferrata equipment to a climbing harness or a clothing item of the sports climber,
a coupling element (10, 20) for a releasable coupling of the via ferrata equipment to a via ferrata securing element,
a connecting arrangement (14, 16, 30) connecting the integration portion (20) to the coupling element (10, 12) and comprising an elongated, flexible belay means (14, 16), in particular a belay band,
wherein the integration portion (20) comprises an expansion portion (24) facing the belay means (14, 16) and a redirection portion (26) facing away from the belay means (14, 16),
wherein the elasticity of the expansion portion (24) in the pull direction is bigger than the elasticity of the redirection portion (26) in the pull direction,
**characterized in that** the integration portion (20) is adapted as a sling,
comprising at least one expansion portion (24) in the sling direction and at least one redirection portion (26), so that an expansion of the expansion portion (24) results in an enlargement of the sling.

2. Via ferrata equipment according to claim 1, **characterized in that** the elasticity of the expansion portion (24) is selected so that the expansion portion (24) can be expanded by at least 20%, preferably at least 80% by means of a manual pull movement by the sports climber.

3. Via ferrata equipment according to claim 1 or claim 2, **characterized in that** the expansion portion (24) is adapted as a gathered band or rope material or/and comprises an elastomer.

4. Via ferrata equipment according to one of the preceding claims, **characterized in that** the redirection portion (26) is adapted as a (smooth) band or rope material, in particular a textile band or a textile rope.

5. Via ferrata equipment according to one of the preceding claims, **characterized in that** the integration portion (20) is adapted as a U-shaped or V-shaped sling, wherein the side sections (24-1, 24-2) of the U/V shape comprise the expansion portion (24) and a curve section or peak section of the U/V shape comprises the redirection portion (26).

6. Via ferrata equipment according to one of the preceding claims, **characterized in that** the redirection portion (26) is self-supporting.

7. Via ferrata equipment according to one of the preceding claims **characterized in that** the via ferrata equipment is adapted as a Y construction with a trunk portion (18) and two branch portions (14, 16) diverging therefrom, each branch portion comprising an elongated flexible belay means (14, 16) and at its free end a coupling element (10, 12) for a releasable coupling with a via ferrata securing element and wherein the trunk portion (18) comprises the integration portion (20).

8. Via ferrata equipment according to one of the preceding claims, furthermore **characterized by** a shock absorption device (30) in case of falls, which normally maintains a portion of the connection arrangement in a contracted state and only at a predefined impact of a fall on the via ferrata equipment expands the portion of the connection arrangement, absorbing energy.

9. Via ferrata equipment according to claim 8, **characterized in that** the integration portion (20) is formed as a sling extending from the shock absorption device (30), wherein the sling is formed by two expansion portions (24-1, 24-2) which are each connected with one end to the shock absorption device (30) and the other ends of which are connected to each other by said redirection portion (26).

## Revendications

1. Equipement de via ferrata à emmener par un amateur d'escalade, pour assurer l'amateur d'escalade à des éléments de sécurité d'une via ferrata alpine, comprenant:
une portion d'intégration (20) pour attacher l'équipement de via ferrata à un harnais où à un vêtement de l'amateur d'escalade,
un élément d'accouplement (10, 12) pour un accouplement amovible de l'équipement de via ferrata avec un élément de sécurité de via ferrata,
un arrangement de liaison (14, 16, 30) reliant la portion d'intégration (20) à l'élément d'accouplement (10, 12) et comprenant un moyen de sécurité élongé et flexible (14, 16), en particulier une bande de sécurité,
la portion d'intégration (20) comprenant une portion d'expansion (24) faisant face au moyen de sécurité (14, 16) et une portion de relais (26) opposé au moyen de sécurité (14, 16),
où l'élasticité de la portion d'expansion (24) est plus grande dans le sens de la traction que l'élasticité de la portion de relais (26) dans le sens de la traction,
**caractérisé en ce que** la portion d'intégration (20) est formée en tant que boucle, comprenant dans le sens de la boucle au moins une portion d'expansion (24) et au moins une portion de relais (26), de sorte qu'une expansion de la portion d'expansion (24) entraîne un agrandissement de la boucle.

2. Equipement de via ferrata selon la revendication 1, **caractérisé en ce que** l'élasticité de la portion d'expansion (24) est sélecté de sorte que la portion d'expansion (24) peut être agrandi d'au moins 20%, de préférence d'au moins 80%, par une agitation manuelle de traction par l'amateur d'escalade.

3. Equipement de via ferrata selon la revendication 1 ou la revendication 2, **caractérisé en ce que** la portion d'expansion (24) est adaptée sous forme d'un matériau de bande plissée ou de corde ou/et contient un matériau d'élastomère.

4. Equipement de via ferrata selon une des revendications précédentes, **caractérisé en ce que** la portion de relais (26) est adapté sous forme d'un matériau de bande ou de corde (lisse), en particulier sous forme d'une bande textile ou d'une corde textile.

5. Equipement de via ferrata selon une des revendications précédentes, **caractérisé en ce que** la portion d'intégration (20) est adaptée sous forme de boucle en U ou en V, les portions de branches (24-1, 24-2) de la forme U/V comprenant la portion d'expansion (24) et une partie en arc ou une partie de pointe de la forme U/V comprenant la portion de relais (26).

6. Equipement de via ferrata selon une des revendications précédentes, **caractérisé en ce que** la portion de relais (26) est autoportante.

7. Equipement de via ferrata selon une des revendications précédentes, **caractérisé en ce que** l'équipement de via ferrata est adapté en mode de construction Y avec une portion de tronc (18) et deux portions de branche (14, 16) ramifiées à partir du tronc, chaque portion de branche comprenant un moyen de sécurité (14, 16) allongé et flexible, et à son extrémité libre un élément d'accouplement (10, 12) pour un accouplement amovible avec un élément de sécurité de la via ferrata, et la portion de tronc (18) comprenant la portion d'intégration (20).

8. Equipement de via ferrata selon une des revendications précédentes, **caractérisé en outre par** un dispositif antichute (30) qui dans son état normal maintient une portion de l'arrangement de liaison dans un état contracté et agrandit la section de la portion de liaison seulement dans un état de force de chute défini de l'équipement de via ferrata, tout en absorbant de l'énergie.

9. Equipement de via ferrata selon la revendication 8, **caractérisé en ce que** la portion d'intégration (20) s'étend sous forme d'une boucle à partir du dispositif antichute (30), la boucle étant formée de deux portions d'expansion (24-1, 24-2) reliées chacune à une extrémité du dispositif antichute (30) et dont les autres extrémités sont reliées par la portion de relais (26).
